# EUROPÄISCHE PATENTSCHRIFT

(11) **EP 2 052 106 B1**
(45) Veröffentlichungstag und Bekanntmachung des Hinweises auf die Patenterteilung: **03.07.2013**
(21) Anmeldenummer: 07787370.1
(22) Anmeldetag: 11.07.2007
(51) Int. Cl.: D06F 58/28

(54) **VERFAHREN UND HAUSGERÄT ZUM TROCKNEN FEUCHTER WÄSCHE**
METHOD AND HOUSEHOLD APPLIANCE FOR DRYING WET LAUNDRY
PROCÉDÉ ET APPAREIL MÉNAGER POUR SÉCHER DU LINGE HUMIDE

(30) Priorität: 09.08.2006 DE 102006037239
(43) Veröffentlichungstag der Anmeldung: 29.04.2009
(73) Patentinhaber: BSH Bosch und Siemens Hausgeräte GmbH, 81739 München (DE)
(72) Erfinder: NEHRING, Ulrich, 10715 Berlin (DE); MOSCHÜTZ, Harald, 14979 Grossbeeren (DE)
(86) Internationale Anmeldenummer: PCT/EP2007/057096
(87) Internationale Veröffentlichungsnummer: WO 2008/017565

(56) Entgegenhaltungen:
- WO-A-02/057533
- DE-A1- 2 945 696
- DE-A1- 4 447 270
- DE-A1- 19 719 661
- US-A- 5 555 641

## Beschreibung

Die vorliegende Erfindung bezieht sich auf ein Verfahren zum Steuern des Trocknens feuchter Wäsche in einer Wäschetrommel eines Hausgeräts zum Trocknen feuchter Wäsche, in welchem Warmluft erzeugt wird und in welchem ein Trocknungsvorgang unter Berücksichtigung zumindest eines Feuchtigkeitswertes oder eines diesem entsprechenden Messwertes der zu trocknenden Wäsche beendet wird.

Außerdem bezieht sich die Erfindung auf ein Hausgerät zum Trocknen feuchter Wäsche, insbesondere einen Wäschetrockner oder Waschtrockner, zum Steuern des Trocknens von feuchter Wäsche mittels durch eine Heizeinrichtung erzeugter Warmluft, mit einer die Wäsche aufnehmenden Wäschetrommel, die von einem Motor antreibbar ist, der zusammen mit der genannten Heizeinrichtung durch eine Steuereinrichtung steuerbar ist, und mit wenigstens einer Messeinrichtung, die zumindest einen Feuchtigkeitswert oder einen diesem entsprechenden Messwert der zu trocknenden Wäsche für eine Auswertung und Beendigung des jeweiligen Trocknungsvorgangs durch die Steuereinrichtung misst.

Unter einem Waschtrockner wird vorliegend ein entsprechendes Hausgerät verstanden, in welchem Wäsche gewaschen und z.B. im Anschluss daran getrocknet werden kann; unter einem Wäschetrockner wird ein entsprechendes Hausgerät verstanden, in welchem feuchte Wäsche lediglich getrocknet werden kann.

Zur wäschefeuchtigkeitsabhängigen Steuerung eines Hausgeräts zum Trocknen feuchter Wäsche wird üblicherweise eine stromdurchflossene Messvorrichtung in einer Wäschetrommel bzw. Waschtrommel verwendet (siehe z.B. DE 36 42 459 C3). In der betreffenden Wäschetrommel bzw. Waschtrommel wird die erwähnte Messvorrichtung von der zu trocknenden Wäsche berührt. Dabei macht man sich die Tatsache zu nutze, dass der ohmsche Messwiderstand in der Messvorrichtung umgekehrt proportional zur Wäschefeuchtigkeit ist. Bei hoher Feuchtigkeit nach dem Waschen und Schleudern, besitzt die Wäsche einen Widerstand von wenigen Ohm, und im trockenen Zustand hingegen beträgt der Widerstand bis zu mehrere Megohm. Durch eine Programmsteuerung lässt sich dabei ein dem jeweiligen Widerstand entsprechender Spannungswert als Spannungs-Istwert mit einem vorgegebenen Spannungs-Sollwert vergleichen und bei Überschreiten des Spannungs-Sollwertes durch den Spannungs-Istwert lässt sich der Trocknungsvorgang beenden.

Weiterhin ist versucht worden, die Temperatur der Abluft, die nach dem Durchtritt durch die Wäsche aus der Wäschetrommel austritt, als Hilfsgröße für das Beenden des Trocknungsprogramms zu verwenden. Dabei nutzt man den Effekt aus, dass bei zunehmend trockener Wäsche weniger Wärmeenergie zum Verdunsten des in der Wäsche enthaltenen Wassers verwendet wird und damit die Temperatur der Luft am Wäschetrommelaustritt ansteigt. Dieses Verfahren ist jedoch nicht genau genug, um die jetzt bestehenden hohen Anforderungen an die Abschaltgenauigkeit von Haushaltswäschetrocknern zu erfüllen.

Es ist auch schon ein Verfahren zum Steuern von Trocknungsvorgängen in einem Hausgerät zum Trocknen feuchter Wäsche bekannt (DE 44 47 270 A1), das zum Startzeitpunkt eines Trocknungsvorganges die Ablufttemperatur an einem Abluftausgang misst. Während mindestens eines Zeitabschnitts zu Beginn des Trocknungsvorganges wird ein Teil der oder die gesamte Heizeinrichtung periodisch ein- und ausgeschaltet. Nach Ablauf der Startphase, deren Dauer an der Zeitspanne von ein bis drei Heizungsperioden bemessen wird, werden Lufttemperaturmessungen am Eingang der Heizeinrichtung vor einem Zulufteingang und unmittelbar hinter dem Abluftausgang vorgenommen, und aus den Messwerten der Abluft, am Eingang der Heizeinrichtung und der Zuluft werden Differenzen gebildet und abgespeichert. Außerdem werden Prozessvariable - wie die tatsächlich abgelaufene Zeit seit Programmstart, Temperaturwerte und Feuchtigkeitswerte der zu trocknenden Wäsche - ständig oder wenigstens periodisch mehrere Male je Sekunde gemessen. Beim Erreichen vorgegebener Schwellwerte ergeht in Abhängigkeit von eingegebenen Programmparametern die Wäscheart, -menge und/oder -anfangsrestfeuchte betreffend je ein Aufruf von mehreren abgespeicherten Prozessabläufen an die Speichereinheit zur Ausgabe an das Programmsteuergerät und zur Verarbeitung. Obwohl mit diesem bekannten Verfahren die jeweils erforderliche Trocknungszeit von Wäsche relativ gut bestimmt werden kann, wird die große Anzahl von Verfahrensschritten jedoch zuweilen als unerwünscht angesehen.

Es ist ferner ein Verfahren zum Verändern des Programmablaufes in einem Hausgerät zum Trocknen feuchter Wäsche bekannt (DE 102 00 975 C2), in welchem Feuchtesensoren an zwischen einer Tür und einer Wäschetrommel geführten seitlichen Gittern in einer Höhe über der tiefsten Stelle der Wäschetrommel angebracht sind. Die Zeitabstände zwischen den einzelnen Berührungen mit festgelegter Mindestfeuchte werden mittels der Feuchtesensoren erfasst, und daraus werden statistische Mittelwerte gebildet. Diese Feuchtesensoren dienen zur Messung eines ohmschen Widerstandes, den die zu trocknende Wäsche bei der Berührung dieser Sensoren besitzt. Aus den so ermittelten statistischen Mittelwerten der Zeitabstände werden die Änderungen der Programmparameter, die Anzeige der Resttrocknungszeit und die Beendigung des Trocknungsvorganges bestimmt. Dieses bekannte Verfahren weist jedoch den Nachteil auf, dass die Zuverlässigkeit der Steuerung des Trocknungsprozesses allein aus den gemessenen Restfeuchtewerten insgesamt zu gering ist.

Ein erster Grund für dieses Problem besteht darin, dass während des Trocknungsprozesses abhängig von der jeweiligen Wäscheart Messfehler entstehen können. In solchen Fällen kann der jeweilige Messwert deutlich früher als erwartet einen voreingestellten Sollwert erreichen und somit eine Abschaltung des Prozesses mit einer zu hohen Wäschefeuchtigkeit bewirken. Ein Beispiel für einen derartigen ungünstigen Fall stellt z.B. die Trocknung von gefütterten Anoraks dar. In diesem Fall kann die Anorak-Kunststofffaser sehr schnell trocknen und bei der Widerstandsmessung die Lieferung eines Signals zur Beendigung des Trocknungsvorgangs bewirken, obwohl das Innere des Anoraks noch feucht ist.

Ein zweiter Grund ist dadurch gegeben, dass bei sehr geringer Beladung der Wäschetrommel ein schlechter Kontakt zwischen den darin befindlichen Wäschestücken und den zur Wäschewiderstandsmessung in die Wäschetrommel ragenden Feuchtesensoren vorherrschen kann und daraufhin falsche Werte an die zugehörige Steuereinheit geleitet werden.

Ein dritter Grund besteht darin, dass die Restfeuchte in der Wäsche bei fortgeschrittenem Trocknungsprozess sich eher langsam verändert. Schon deshalb ist unter gegebenen Fertigungs- und Messtoleranzen für die Feuchtesensoren nur eine relativ ungenaue Abschätzung des Fortschritts des Trocknungsprozesses durch Auswertung der Restfeuchtewerte möglich. Insbesondere kann ein Schwellwert zur Beendung des Trocknungsprozesses nur mit einer hinreichenden Sicherheitsmarge definiert werden, was zu einer gewissen Verlängerung des Trocknungsprozesses über das eigentlich notwendige Maß führt. Auch kann dieses Verfahren bei schnell trocknenden Wäschearten ein unerwünschtes Übertrocknen der Wäsche verursachen.

Ferner wird auf WO 02/057533 A1 und JP 01-029298 als relevante Dokumente des Stands der Technik verwiesen.

Der Erfindung liegt daher die Aufgabe zugrunde, einen Weg zu zeigen, wie bei einem Verfahren und einem Hausgerät zum Trocknen feuchter Wäsche der eingangs genannten Art auf relativ einfache Weise bzw. mit relativ geringem Aufwand unter Vermeidung einer von der jeweiligen Wäscheart und/oder -menge abhängigen Über- oder Untertrocknung der Wäsche eine Abschaltung des Hausgeräts nach Ausführen des jeweiligen Trocknungsvorgangs zum jeweils gewünschten richtigen Zeitpunkt gewährleistet werden kann. Bezogen auf die im Zusammenhang mit den zuletzt betrachteten Fällen von in einer Trommel zu trocknender Wäsche heißt dies, dass zum einen z.B. gefütterte Anoraks solange getrocknet werden sollen, bis auch das jeweilige Anorakfutter frei von Feuchtigkeit ist, und dass zum anderen bei geringer Beladung der Wäschetrommel keine Übertrocknung der von dieser aufgenommenen Wäsche erfolgt, also eine Übertrocknung vermieden wird.

Zum einen wird die vorstehend aufgezeigte Aufgabe bei einem Verfahren der eingangs genannten Art erfindungsgemäß dadurch gelöst, dass zusätzlich eine beim Trocknen der Wäsche bei oder nach Erreichen eines vorgegebenen Feuchtigkeitswertes oder eines diesem entsprechenden Messwertes ermittelte, der jeweiligen Wäscheart und/oder dem jeweiligen Beladungszustand der Wäschetrommel entsprechende Temperaturgröße zum gezielten Beenden des Trocknens herangezogen wird.

Die Erfindung bringt den Vorteil mit sich, dass auf besonders einfache Weise sichergestellt ist, dass eine von der jeweiligen Wäscheart und -menge abhängige Über- oder Untertrocknung vermieden ist und dass der jeweilige Trocknungsvorgang zum jeweils gewünschten richtigen Zeitpunkt beendet werden kann, also dann, wenn die betreffende Wäsche in gewünschter Weise getrocknet ist. Erreicht wird dies dadurch, dass die erwähnte Temperaturgröße in Korrelation zu einem bestimmten Feuchtigkeitswert oder einem diesem entsprechenden Messwert zusätzlich herangezogen wird.

Die Erfindung geht aus von der Erkenntnis, dass die Temperatur der der Wäschetrommel entströmenden Abluft nach einem anfänglichen, durch die Aufheizung der Wäsche und des Geräts selbst verursachten Anstieg über den Verlauf des Trocknungsprozesses eine nur geringe Veränderung zeigt und gegen Ende des Trocknungsprozesses wieder deutlich ansteigt. Dabei ist unterstellt, dass die Temperatur der Zuluft, die in die Wäschetrommel einströmt, weitgehend konstant gehalten wird, wie es auch geläufiger Praxis entspricht. In einem Fall, in dem eine solche Konstanz nicht gegeben ist, gilt das Gesagte für die Differenz zwischen den Temperaturen der Zuluft und der Abluft. Die geringe Veränderung der Temperatur der Abluft bzw. der Differenz über weite Teile des Trocknungsprozesses lieget daran, dass sich ein Fließgleichgewicht ausbildet, bei dem die Feuchtigkeit von der Oberfläche der Fasern der zu trocknenden Wäsche verdampft und mit der Abluft abgeführt wird. Ist der Trocknungsprozess weit genug fortgeschritten und der überwiegende Teil der Feuchtigkeit aus der Wäsche abgeführt, so liegt an der Oberfläche der zu trocknenden Wäsche nicht mehr ausreichend Feuchtigkeit vor, die verdampft werden könnte, und es kommt zu einem Verdampfen der Feuchtigkeit im Inneren der Fasern. Dabei wird das Fließgleichgewicht gestört; das Verdampfen der Feuchtigkeit im Inneren der Fasern erfordert eine höhere Temperatur, was schließlich zu einer deutlichen Erhöhung der Temperatur der Abluft bzw. einer Verringerung der Differenz führt. Erfindungsgemäß ist erkannt worden, dass diese Temperaturerhöhung mehr oder weniger dann erfolgt, wenn die Feuchtigkeit in der Wäsche bis auf eine einem üblicherweise gewünschten Trocknungsgrad entsprechenden Restfeuchte entzogen ist, und diese Temperaturerhöhung deshalb als guter Indikator zum Beenden des Trocknungsprozesses heranziehbar ist.

Eine zweckmäßige Weiterbildung der Erfindung besteht darin, die Absolutwerte der Trocknungstemperatur zu bewerten. Dies bringt den Vorteil einer besonders einfachen Messung mit sich. So kann die Temperatur der Abluft am Trommelaustritt des Wäschetrockners vom Beginn der Trocknungsphase an vorzugsweise periodisch gemessen werden. In vorteilhafter Weise werden dabei Schwankungen der Heizung, der Netzspannung, der Beladung der Wäschetrommel, der Umgebungstemperatur sowie der Wartungszustand des Gerätes mit berücksichtigt.

Gemäß einer anderen zweckmäßigen Ausgestaltung der Erfindung wird der Gradient des Trocknungstemperaturverlaufes bewertet. Dadurch wird der Vorteil erzielt, dass sich der Trockenheitszustand der Wäsche in der Wäschetrommel noch präzisier erfassen lässt.

Vorzugsweise werden die Temperaturänderungen der Abluft am Trommelaustritt erfasst, und die zugehörigen Messwerte werden zur Bewertung in einer vorhandenen Steuereinrichtung gespeichert. Diese Istwerte darstellenden Werte können sodann in der betreffenden Steuereinrichtung mit der jeweiligen Wäscheart und/oder dem jeweiligen Beladungszustand der Wäschetrommel entsprechenden vorgegebenen Temperatursollwerten verglichen werden.

Zum anderen wird die oben angegebene Aufgabe bei einem Hausgerät zum Trocknen feuchter Wäsche mittels durch eine Heizeinrichtung erzeugter Warmluft, mit einer die Wäsche aufnehmenden Wäschetrommel, die von einem Motor antreibbar ist, der zusammen mit der genannten Heizeinrichtung durch eine Steuereinrichtung steuerbar ist, und mit wenigstens einer Messeinrichtung, die zumindest einen Feuchtigkeitswert oder einen diesem entsprechenden Messwert der zu trocknenden Wäsche für eine Auswertung und Beendigung des jeweiligen Trocknungsvorgangs durch die Steuereinrichtung misst, erfindungsgemäß dadurch gelöst, dass zusätzlich eine Temperatur-Messeinrichtung vorgesehen ist, von der eine beim Trocknen der Wäsche erst bei oder nach Erreichen eines vorgegebenen Feuchtigkeitswertes oder eines diesem entsprechenden Messwertes ermittelte, der jeweiligen Wäscheart und/oder dem jeweiligen Beladungszustand der Wäschetrommel entsprechende Temperaturgröße von der Steuereinrichtung zum gezielten Beenden des Trocknens auswertbar ist.

Dies bringt den Vorteil mit sich, dass mit einem besonders geringen Aufwand ausgekommen werden kann, um in dem das Verfahren gemäß der Erfindung ausführenden Hausgerät das Trocknen feuchter Wäsche so steuern zu können, dass eine von der jeweiligen Wäscheart und -menge abhängige Über- oder Untertrocknung vermieden ist und dass der jeweilige Trocknungsvorgang zum jeweils gewünschten richtigen Zeitpunkt beendet werden kann, also dann, wenn die betreffende Wäsche in gewünschter Weise getrocknet ist. Erreicht wird dies dadurch, dass die erwähnte Temperaturgröße in Korrelation zu einem bestimmten Feuchtigkeitswert oder einem diesem entsprechenden Messwert zusätzlich herangezogen wird. Im Übrigen ist dadurch einfach und sicher verhindert, dass der Wäschetrockner auf Grund einer Fehlmessung der Wäschefeuchtigkeit zu früh abschaltet, indem die erwähnte Temperaturgröße als Hilfsgröße zusätzlich berücksichtigt wird.

Gemäß einer weiteren zweckmäßigen Ausgestaltung der Erfindung ist als Temperaturgröße der jeweilige Trocknungstemperatur-Absolutwert von der Steuereinrichtung zu verarbeiten. Hierdurch kommt man in vorteilhafter Weise mit einem besonders geringen Messaufwand aus.

Gemäß einer anderen zweckmäßigen Ausgestaltung der Erfindung ist als Temperaturgröße der Gradient eines durch wenigstens zwei Temperaturmesswerte gegebenen Trocknungstemperaturverlaufs von der Steuereinrichtung zu verarbeiten. Damit kann die Steuereinrichtung einen Trocknungsprozess in Abhängigkeit von Temperaturänderungen noch genauer steuern. Nachdem ein geforderter Feuchtigkeitsgrenzwert der Wäsche erreicht ist, steigt nämlich, wie weiter unten noch näher ersichtlich werden wird, der Temperaturverlauf noch kurz an, und lediglich in diesem Bereich wird der Gradient des betreffenden Temperaturverlaufs als Istgröße ermittelt, die mit einer eine Sollgröße darstellenden vorgegebenen Temperatur verglichen werden kann.

Gemäß einer besonders vorteilhaften Ausgestaltung der Erfindung ist die Temperaturgröße aus Abluft abgeleitet, die aus der Wäschetrommel austritt. Die Temperatur-Messeinrichtung ist insbesondere am Wäschetrommelauslass platziert, und sie funktioniert als Temperatursensor zur Messung der durch einen Abluftkanal austretenden Abluft des Wäschetrockners. Die Messwerte der Ablufttemperatur liefern die Zusatzinformation über den Trockenheitszustand der Wäsche im Wäschetrockner.

Anhand einer Zeichnung wird die Erfindung nachstehend beispielhaft näher erläutert.
- Fig.1: zeigt in einer schematischen Darstellung den prinzipiellen Aufbau eines Hausgeräts zum Trocknen feuchter Wäsche;
- Fig.2: zeigt in einem Diagramm den zeitabhängigen Temperatur- und Wäschefeuchtigkeitsverlauf eines Wäschepostens im Zuge seines Trocknens in einem Hausgerät zum Trocknen feuchter Wäsche.

Fig. 1 zeigt in einer schematischen Darstellung einen Wasch- oder Wäschetrockner 1, der im wesentlichen eine Wäschetrommel 2 für die Aufnahme von jeweils zu trocknender Wäsche, einen die Wäschetrommel 2 in Drehungen versetzenden Motor 3 und eine diesen steuernde Steuereinrichtung 4 aufweist, die außerdem eine Heizeinrichtung 5 anzusteuern gestattet. Diese Heizeinrichtung 5 ist in Fig. 1 als Heizwiderstand 5 angedeutet, der mit seinem von der Steuereinrichtung 4 abliegenden Ende mit einem Anschluss 6 verbunden ist, welcher beispielsweise mit dem Nullleiter einer Netzwechselspannungsquelle (nicht dargestellt) verbunden ist. In diesem Fall gestattet die Steuereinrichtung 4, dem mit ihr verbundenen Ende des Heizwiderstandes 5 eine Phasenspannung der erwähnten Netzwechselspannungsquelle zuzuführen, beispielsweise über einen Arbeitskontakt eines mechanischen Relais.

Bezüglich der Heizeinrichtung bzw. des Heizwiderstandes 5 sei hier noch angemerkt, dass die von dieser bzw. diesem erwärmte Luft mittels eines hier nicht dargestellten, ebenfalls von dem Motor 3 angetriebenen Lüfterflügels in die Wäschetrommel 2 als Warmluftstrom eingeführt wird. Mit diesem Warmluftstrom wird dann in der Wäschetrommel 2 befindliche feuchte Wäsche getrocknet. Der Feuchtigkeit der zu trocknenden Wäsche mit sich führende Warmluftstrom wird dann als Abluft aus dem Wasch- bzw. Wäschetrockner 1 abgeführt.

In der Wäschetrommel 2 befindet sich eine Widerstands-Messeinrichtung 7 mit zwei in Abstand voneinander vorgesehenen Elektroden 8, 9. Mit dieser Widerstands-Messeinrichtung 7 wird ein dem jeweiligen Feuchtigkeitswert der in der Wäschetrommel 2 befindlichen zu trocknenden Wäsche entsprechender Widerstands-Messwert ermittelt. Bei feuchter Wäsche liegt der Widerstand, der zwischen den beiden Messelektroden 8, 9 zu messen ist, in der Größenordnung von einigen Ohm, und bei trockner Wäsche beträgt der betreffende Widerstands-Messwert bis zu mehreren Megohm. Es sei an dieser Stelle bemerkt, dass grundsätzlich der Feuchtigkeitswert der jeweils in der Wäschetrommel 2 befindlichen Wäsche auch mittels eines Feuchtigkeitsmessers gemessen werden kann; die in Fig. 1 dargestellte Anordnung mit der Widerstands-Messeinrichtung 7 wird jedoch wegen ihrer Einfachheit und Robustheit in Wasch- oder Wäschetrocknern bevorzugt verwendet.

In der Wäschetrommel 2 ist ferner ein Temperatursensor 10 vorgesehen, der eine Temperatur-Messeinrichtung darstellt, mit der, wie weiter unten noch erläutert wird, beispielsweise die Temperatur der aus der Wäschetrommel 2 austretenden Abluft ermittelt wird.

Die die beiden Messelektroden 8, 9 umfassende Widerstands-Messeinrichtung 7 ist gemäß Fig. 1 in Reihe mit einem ohmschen Widerstand 11 an einer Gleichspannungsquelle 12 angeschlossen, die eine Gleichspannung von beispielsweise 1,5V abgibt. Die Widerstands-Messeinrichtung 7 und der ohmsche Widerstand 11 stellen somit einen Spannungsteiler dar, mit dessen Widerstands-Messeinrichtung 7 eine Messeinrichtung 13 verbunden ist, bei der es sich im vorliegenden Fall um eine Spannungs-Messeinrichtung handelt. Diese Spannungs-Messeinrichtung misst die an der Widerstands-Messeinrichtung 7 jeweils abfallende Spannung von der Gleichspannungsquelle 12. Diese Spannung entspricht dem jeweiligen Feuchtigkeitswert der in der Wäschetrommel 2 befindlichen zu trocknenden Wäsche. Die betreffende Spannungs-Messeinrichtung 13 gibt ausgangsseitig ein der jeweils gemessenen Spannung entsprechendes Ausgangssignal, beispielsweise eine entsprechende Ausgangsspannung ab, die dem einen Eingang einer Vergleichereinheit 14 zugeführt wird, welcher an einem anderen Eingang eine an einem Anschluss 15 anliegende Schwellwertspannung zugeführt wird. Diese Vergleichereinheit 14 mag so ausgelegt sein, dass bei Nichtüberschreiten der betreffenden Schwellwertspannung durch die Ausgangsspannung der Spannungs-Messeinrichtung 13 ausgangsseitig beispielsweise ein Binärsignal "0" abgegeben wird und dass bei Überschreiten der betreffenden Schwellwertspannung durch die erwähnte Ausgangsspannung der Spannungs-Messeinrichtung 13 ausgangsseitig ein Binärsignal "1" abgegeben wird. Die betreffenden Binärsignale "0" bzw. "1" werden der Steuereinrichtung 4 eingangsseitig zugeführt.

Die genannte Steuereinrichtung 4 ist eingangsseitig noch mit einem Programmwähler 16 verbunden, durch dessen Einstellung beispielsweise unterschiedliche Trocknungsprogramme und damit Laufzeiten des Motors 3 und Heizzeiten bzw. -arten der Heizeinrichtung 5 festgelegt werden können. Mit der betreffenden Einstellung können auch das Trocknen von unterschiedlichen Wäschearten und/oder unterschiedliche Beladungszustände der Wäschetrommel 2 berücksichtigt und entsprechende Sollwerte der Steuereinrichtung 4 für ein gezieltes Abschalten des jeweiligen Trocknungsvorgangs zugeführt werden. In der Steuereinrichtung findet dann ein Sollwert-Istwert-Vergleich zwischen einer jeweils vorgegebenen Sollwert-Temperaturgröße und der jeweils gemessenen Istwert-Temperatur statt, wie dies weiter unten noch näher ersichtlich werden wird.

Nachdem zuvor an Hand von Fig. 1 der wesentliche Aufbau des Wasch- bzw. Wäschetrockners 1 erläutert worden ist, wird nunmehr auf das in Fig. 2 dargestellte Diagramm eingegangen. In diesem Diagramm sind zum einen ein Feuchtigkeitsverlauf 17 der relativen Wäschefeuchtigkeit WF in der in Fig. 1 dargestellten Wäschetrommel 2 und zum anderen ein Temperaturverlauf 18 der Temperatur ϑ in °C der aus der Wäschetrommel 2 abgeführten Abluft in Abhängigkeit von der Zeit in Minuten (min) dargestellt. Dabei wird von einer konstanten Heizleistung der Heizeinrichtung 5 gemäß Fig. 1 ausgegangen.

Wie aus dem Diagramm gemäß Fig. 2 hervorgeht, beträgt zu Beginn eines Trocknungsprozesses die relative Wäschefeuchtigkeit WF der in der Wäschetrommel 2 gemäß Fig. 1 befindlichen zu trocknenden Wäsche 70%. Die Temperatur ϑ liegt zu diesem Zeitpunkt bei Umgebungstemperatur von beispielsweise 25°C.

Wie aus Fig. 2 ferner hervorgeht, sinkt die relative Wäschefeuchtigkeit WF entsprechend dem Feuchtigkeitsverlauf 17 innerhalb von etwa 20 Minuten bei inzwischen auf etwa 60°C angestiegener Temperatur ϑ der Warmluft ab, was dem in Fig. 2 angegebenen Schnittpunkt 19 zwischen dem Feuchtigkeitsverlauf 17 und dem Temperaturverlauf 18 entspricht. Bis zu diesem Punkt 19 ist durch einen relativ starken Temperaturanstieg um etwa 35°C eine Absenkung der relativen Wäschefeuchtigkeit WF um lediglich etwa 10% erreicht worden.

Ab dem zuvor erwähnten Schnittpunkt 19 erhöht sich die Temperatur 9 bis zu einem Zeitpunkt von etwa 80 min nur noch um etwa 20°C, während die relative Wäschefeuchtigkeit WF entsprechend dem Feuchtigkeitsverlauf 17 bis zu diesem Zeitpunkt (80 min) auf einige wenige Prozente abgesunken ist und sich nur noch geringfügig verändert.

Wie im Zusammenhang mit Fig. 1 erläutert, wird die relative Wäschefeuchtigkeit WF der in der Wäschetrommel 2 enthaltenen zu trocknenden Wäsche dort nicht direkt durch einen Feuchtigkeitsmesser gemessen, sondern es wird ein der betreffenden Feuchtigkeit entsprechender Messwert zwischen den Messelektroden 8 und 9 der Widerstands-Messeinrichtung 7 ermittelt. Der betreffende Messwert ist gemäß Fig. 1 ein Spannungs-Messwert, der mittels der Spannungs-Messeinrichtung 13 ermittelt wird, deren Ausgangssignal dann in der Vergleichereinheit 14 mit einem Schwellwert verglichen bzw. bewertet wird. Die Anordnung gemäß Fig. 1 kann dabei, wie oben bereits angedeutet, so ausgelegt sein, dass die Vergleichereinheit 14 ein das Überschreiten des betreffenden Schwellwertes durch das von der Spannungs-Messeinrichtung 13 abgegebene Ausgangssignal anzeigendes Binärsignal "1" beispielsweise zu einem Zeitpunkt abgibt, zu dem von der Spannungs-Messeinrichtung 13 ein Spannungswert gemessen wird, der der relativen Wäschefeuchtigkeit WF in Fig. 2 in dem dort angegebenen Feuchtigkeitsbereich 20 entspricht - in diesem Feuchtigkeitsbereich 20 beträgt die relative Wäschefeuchtigkeit WF beispielsweise 10%.

Mit der Abgabe des zuvor genannten Binärsignals "1" von der Vergleichereinheit 14 wird die Steuereinrichtung 4 gemäß Fig. 1 veranlasst, die durch den Temperatursensor 10 in der Abluft der Wäschetrommel 2 ermittelte Temperatur 9 für ein gezieltes Beenden des Trocknens heranzuziehen. Dabei kann entweder der Absolutwert der durch den Temperatursensor 10 ermittelten Temperatur ϑ oder der Gradient des Temperaturverlaufes 18 gemäß Fig. 2 durch die Steuereinrichtung 4 bewertet werden.

Bezüglich dieses Temperaturverlaufes 18 hat sich nämlich gezeigt, dass dieser gegen Ende des Trocknungsprozesses, also wenn die in der Wäsche verbliebene Feuchtigkeit einer üblichen wünschenswerten Restfeuchte entspricht, einen Temperatur-Anstiegsbereich 21 aufweist. Die Ursache dafür ist oben erläutert worden. Dieser Anstieg 21 markiert also einen Zeitbereich, in welchem der Trocknungsprozess abgebrochen werden sollte, und dies mit einer bedeutend größeren Deutlichkeit, als dies unter Auswertung der Wäschefeuchtigkeit 20 möglich wäre. Die genaue Festlegung des Zeitpunktes, zu welchem der Trocknungsprozess nach erfolgtem Nachweis des Anstiegs 21 durch Abschalten der Heizung beendet wird, ist gegebenenfalls in einem Probelauf zu ermitteln und entsprechend festzulegen. Dieser Zeitpunkt ist in Figur 2 durch das Temperaturmaximum 22 und den anschließenden Temperatur-Abfallbereich 23, währenddessen ein Abkühlen der getrockneten Wäsche erfolgt, markiert.

bei unveränderter Heizleistung durch die Heizeinrichtung 5 zeigt.

Die notwendige Temperaturbewertung erfolgt durch die Steuereinrichtung 4, und zwar durch Ausführen eines Sollwert-Istwert-Vergleichs zwischen einer durch den Programmwähler 16 entsprechend der jeweiligen Wäscheart und/oder dem jeweiligen Beladungszustand der Wäschetrommel 2 eingestellten Sollwert-Temperatur und der durch den Temperatursensor 10 ermittelten Istwert-Temperatur. Dabei wird im einfachsten Fall der Temperaturanstieg 21 festgestellt durch Messen und Bewerten der Temperatur der Abluft, um daraufhin das Trocknen im Wäschetrockner 1 gezielt zu beenden. Es ist aber auch möglich, in dem Temperatur-Anstiegsbereich 21 vielfach wenigstens zwei Messpunkte zu berücksichtigen und auf deren Grundlage den Gradienten des Temperaturverlaufs in der Steuereinrichtung 4 zu bewerten, um das Trocknen in dem Wäsche- bzw. Waschtrockner 1 gezielt zu beenden. Im Falle der Berücksichtigung des Gradienten des Temperaturverlaufs in der Steuereinrichtung 4 kann in dieser durch den Programmwähler 16 ein der jeweiligen Wäscheart und/oder dem jeweiligen Beladungszustand der Wäschetrommel 2 entsprechender Sollwert-Temperaturgradient eingestellt werden. Durch die Berücksichtigung der jeweils ermittelten Istwert-Temperaturgröße bei oder nach Erreichen eines vorgegebenen Feuchtigkeitswertes oder eines diesem entsprechenden Messwertes und durch die Einbeziehung dieser Istwert-Temperaturgröße in den erwähnten Sollwert-Istwert-Vergleich lässt sich somit auf besonders einfache, aber wirksame Weise eine von der jeweiligen Wäscheart abhängige Über- oder Untertrocknung der Wäsche vermeiden.

**Bezugszeichenliste**

| | |
|---|---|
| 1 | Wasch- oder Wäschetrockner |
| 2 | Wäschetrommel |
| 3 | Motor |
| 4 | Steuereinrichtung |
| 5 | Heizeinrichtung, Heizwiderstand |
| 6 | Anschluss |
| 7 | Widerstands-Messeinrichtung |
| 8 | Elektrode |
| 9 | Elektrode |
| 10 | Temperatursensor |
| 11 | Ohmscher Widerstand |
| 12 | Gleichspannungsquelle |
| 13 | Spannungs-Messeinrichtung |
| 14 | Vergleichereinheit |
| 15 | Anschluss |
| 16 | Programmwähler |
| 17 | Feuchtigkeitsverlauf |
| 18 | Temperaturverlauf |
| 19 | Schnittpunkt |
| 20 | Feuchtigkeitsbereich |
| 21 | Temperatur-Anstiegsbereich |
| 22 | Temperaturmaximum |
| 23 | Temperatur-Abfallbereich |

## Patentansprüche

1. Verfahren zum Steuern des Trocknens feuchter Wäsche in einer Wäschetrommel (2) eines Hausgeräts zum Trocknen feuchter Wäsche (1), in welchem Warmluft erzeugt wird und in welchem ein Trocknungsvorgang unter Berücksichtigung zumindest eines Feuchtigkeitswertes oder eines diesem entsprechenden Messwertes der zu trocknenden Wäsche beendet wird, wobei zusätzlich eine beim Trocknen der Wäsche bei oder nach Erreichen eines vorgegebenen Feuchtigkeitswertes oder eines diesem entsprechenden Messwertes ermittelte, der jeweiligen Wäscheart und/oder dem jeweiligen Beladungszustand der Wäschetrommel (2) entsprechende Temperaturgröße (21) zum gezielten Beenden des Trocknens herangezogen wird, **dadurch gekennzeichnet, dass** als Temperaturgröße (21; 22; 23) ein Gradient der Trocknungstemperaturverlauf bewertet wird.

2. Verfahren nach Anspruch 1, **dadurch gekennzeichnet, dass** die Temperaturgröße (21) in Abluft, die aus der Wäschetrommel (2) austritt, ermittelt wird.

3. Hausgerät zum Trocknen feuchter Wäsche (1) mittels durch eine Heizeinrichtung (5) erzeugter Warmluft, mit einer die Wäsche aufnehmenden Wäschetrommel (2), die von einem Motor (3) antreibbar ist, der zusammen mit der genannten Heizeinrichtung (5) durch eine Steuereinrichtung (4) steuerbar ist, und mit wenigstens einer Messeinrichtung (8, 9, 13), die zumindest einen Feuchtigkeitswert oder einen diesem entsprechenden Messwert der zu trocknenden Wäsche für eine Auswertung durch die Steuereinrichtung (4) misst, wobei zusätzlich eine Temperatur-Messeinrichtung (10) vorgesehen ist, von der eine beim Trocknen der Wäsche erst bei oder nach Erreichen eines vorgegebenen Feuchtigkeitswertes (20) oder eines diesem entsprechenden Messwertes ermittelte, der jeweiligen Wäscheart und/oder dem jeweiligen Beladungszustand der Wäschetrommel entsprechende Temperaturgröße (21) durch die Steuereinrichtung (4) zum gezielten Beenden des Trocknens auswertbar ist, **dadurch gekennzeichnet, dass** als Temperaturgröße (21) ein Gradient eines durch wenigstens zwei Temperaturmesswerte gegebenen Trocknungstemperaturverlaufs von der Steuereinrichtung (4) zu verarbeiten ist.

4. Hausgerät nach Anspruch 3, **dadurch gekennzeichnet, dass** die Temperatur-Messeinrichtung (10) eingerichtet ist zur Messung der Temperaturgröße (21) in Abluft, die aus der Wäschetrommel (2) austritt.

## Claims

1. Method for controlling the drying of moist laundry in a laundry drum (2) of a domestic appliance for drying moist laundry (1), in which hot air is generated and in which a drying process is terminated with consideration of at least one moisture value or a measurement value corresponding therewith of the laundry to be dried, wherein in addition utilisation is made, for selective termination of the drying, of a temperature magnitude (21) which is detected during drying of the laundry at or after attainment of the predetermined moisture value or of a measurement value corresponding therewith and which corresponds with the respective kind of laundry and/or with the respective load state of the laundry drum (2), **characterised in that** a gradient of the drying temperature plot is evaluated as temperature magnitude (21; 22; 23).

2. Method according to claim 1, **characterised in that** the temperature magnitude (21) is detected in exhaust air issuing from the laundry drum (2).

3. Domestic appliance for drying moist laundry (1) by means of hot air generated by a heating device (5), with a laundry drum (2), which receives the laundry and which is drivable by a motor (3), which is controlled together with the said heating device (5) by a control device (4), and with at least one measuring device (8, 9, 13) which measures at least one moisture value or a measurement value corresponding therewith of the laundry to be dried for evaluation by the control device (4), wherein in addition a temperature measuring device (10) is provided from which a temperature magnitude (21), which is detected during drying of the laundry only at or after attainment of the predetermined moisture value (20) or a measurement value corresponding therewith and which corresponds with the respective kind of laundry and/or with the respective load state of the laundry drum, can be evaluated by the control device (4) for selective termination of the drying, **characterised in that** a gradient of a drying temperature plot, which is given by at least two temperature measurement values, is to be processed by the control device (4) as temperature magnitude (21).

4. Domestic appliance according to claim 3, **characterised in that** the temperature measuring device (10) is arranged for measuring the temperature magnitude (21) in exhaust air issuing from the laundry drum (2).

## Revendications

1. Procédé de pilotage du séchage de linge humide dans un tambour à linge (2) d'un appareil ménager pour sécher du linge humide (1), dans lequel de l'air chaud est produit et dans lequel un processus de séchage est terminé en tenant compte d'au moins une valeur d'humidité ou d'une valeur de mesure du linge à sécher correspondant à cette dernière, dans lequel une grandeur de température (21) pour l'arrêt ciblé du séchage et correspondant au type de linge respectif et/ou à l'état de charge respectif du tambour à linge est en outre utilisée lors du séchage du linge lors de ou après l'atteinte d'une valeur d'humidité prédéfinie ou d'une valeur de mesure correspondant à cette dernière, **caractérisé en ce qu'**un gradient de l'évolution de la température de séchage est évalué comme grandeur de température (21; 22 ; 23).

2. Procédé selon la revendication 1, **caractérisé en ce que** la grandeur de température (21) est déterminée dans l'air sortant qui s'échappe du tambour à linge (2).

3. Appareil ménager pour sécher du linge humide (1) au moyen d'air chaud produit à l'aide d'un dispositif de chauffage (5), avec un tambour à linge (2), destiné à recevoir le linge, actionnable par un moteur (3), lui-même pilotable conjointement au dit dispositif de chauffage (5) par un dispositif de commande (4) et avec au moins un dispositif de mesure (8, 9, 13) qui mesure au moins une valeur d'humidité, ou une valeur de mesure correspondant à cette dernière, du linge à sécher pour une évaluation par le dispositif de commande (4), dans lequel un dispositif de mesure de la température (10) est en outre prévu, dont une grandeur de température (21) correspondant au type de linge respectif et/ou à l'état de charge respectif du tambour à linge peut être évaluée par le dispositif de commande (4) pour l'arrêt ciblé du séchage durant le séchage du linge lors de ou après l'atteinte d'une valeur d'humidité (20) prédéfinie ou d'une valeur de mesure correspondant à cette dernière, **caractérisé en ce qu'**un gradient de l'évolution de la température de séchage donnée par au moins deux valeurs de mesure de la température doit être traité comme grandeur de température (21) par le dispositif de commande (4).

4. Appareil ménager selon la revendication 3, **caractérisé en ce que** le dispositif de mesure de la température (10) est prévu pour mesurer la grandeur de température (21) dans l'air sortant qui s'échappe du tambour à linge (2).
